# FASCICULE DE BREVET EUROPEEN

(11) **EP 1 293 359 B1**
(45) Date de publication et mention de la délivrance du brevet: **12.05.2004**
(21) Numéro de dépôt: 02028693.6
(22) Date de dépôt: 07.06.1999
(51) Int. Cl.: B42D 15/02

(54) **Document confidentiel pour imprimante laser ou jet d'encre**
Sicherheitsdokument für Laser oder Tintenstrahldrucker
Confidential document for laser or ink-jet printing

(30) Priorité: 05.06.1998 FR 9807066; 26.11.1998 FR 9815095
(43) Date de publication de la demande: 19.03.2003
(62) Demande divisionnaire de: 99923676.3
(73) Titulaire: SOFII S.A., 78110 Le Vesinet (FR); Michel Lata S.A., 51420 Cernay-Les Reims (FR)
(72) Inventeur: Sequalino, Lucien, 78110 Le Vesinet (FR); Lata, Michel, 51420 Cernay-Les-Reims (FR)
(74) Mandataire: Lauer, Joachim, Dr.

(56) Documents cités:
- FR-A- 2 704 182
- GB-A- 2 257 657
- US-A- 5 257 823

## Description

Le domaine technique de la présente invention est celui de l'imprimerie et plus particulièrement celui de la confection de documents comportant un texte confidentiel.

Dans la vie moderne, il y a toutes sortes d'occasions pour rédiger des documents contenant des informations confidentielles que les tiers, y compris les imprimeurs et les personnes chargées de les acheminer, doivent ignorer. Seul le destinataire doit en prendre connaissance. Ainsi de tels documents sont envoyés par les banques à leurs clients pour leur divulguer le code de leur carte de crédit, ou par les syndics pour indiquer aux occupants d'un immeuble quel est le code pour y accéder.

Suivant la technique antérieure, on caviarde le verso de tels textes confidentiels, et souvent on caviarde aussi une enveloppe dans laquelle se trouve le document.

Dans le cas de transmission du code des cartes de crédit à leurs clients, certains établissements financiers l'écrivent en clair dans une lettre recommandée ou non, mais cela n'est pas confidentiel puisque le code est connu du dactylographe qui l'écrit et qu'un tiers peut ouvrir l'enveloppe et la refermer sans que le destinataire se rende compte de l'indiscrétion.

Un autre établissement financier utilise un formulaire de format A4 qui comporte en son coin du bas gauche un talon prédécoupé sur lequel on a placé une étiquette adhésive, autocopiante, caviardée sur son recto. Le code y est inscrit en utilisant une imprimante à impact. En décollant l'étiquette, le code apparaît et est lisible par toute personne indiscrète qui, après lecture, replacera l'étiquette exactement à son emplacement initial, sans que le destinataire puisse s'en apercevoir. La confidentialité n'est donc pas garantie.

Encore un autre établissement financier envoie à ses clients un document plus sophistiqué qui comporte un premier feuillet conservé par l'émetteur qui comporte une zone caviardée de lettres et chiffres entrelacés et son verso est entièrement revêtu d'une couche autocopiante tandis que le client reçoit un document sous forme de pochette collée des quatre côtés par une languette prédécoupée en pointillés. Le recto du premier exemplaire, outre l'emblème de l'émetteur et le lieu d'émission, contient une zone ou est imprimée l'adresse du client et les motifs de non-distribution éventuelle, une petite zone rectangulaire caviardée de chiffres et de lettres entrelacés destinée à recevoir le code par duplication autocopiante. Le recto du deuxième exemplaire, à l'intérieur de la pochette, donc illisible avant d'avoir brisé les bandes prédécoupée des bords du document, comporte notamment un cadre à l'aplomb de la zone caviardée du recto du premier exemplaire où le code sera lisible par le destinataire. Enfin, le verso du deuxième exemplaire, extérieur de la pochette, est entièrement caviardé afin d'améliorer l'opacité. Lorsque l'informatique imprime par impact l'adresse sur le premier feuillet, on le retrouve sur le premier exemplaire de la pochette. Lorsqu'on imprime également par impact le code confidentiel sur la zone caviardée, il est impossible de le lire sur le premier exemplaire de la pochette, mais il apparaît en clair dans le cadre du recto de son deuxième exemplaire.

Encore un autre établissement financier emploie un document analogue, mais encore plus sophistiqué car la pochette contient une autre pochette à tirer de la première. Celle-ci, également caviardée au verso de deux feuillets contient également des bordures prédécoupées que l'on doit déchirer pour accéder enfin au code qui apparaît sur le recto du deuxième exemplaire.

Les techniques antérieures sont donc, onéreuses et pour certaines peu fiables quant à la confidentialité. De plus, on utilise, pour imprimer le texte confidentiel, des imprimantes à impact qui sont devenues obsolètes et sont de plus en plus remplacées par des imprimantes à laser ou à jet d'encre qui procurent un meilleur travail à moindre coût.

Un document selon le premier part du revendication 1 est connu de AU-B-442 297. Ce document comporte une inscription confidentielle formée par des surfaces couvertes d'encre ou de toner et qui ne doit être lue que par les personnes habilitées à la lire. Ce document comport aussi une zone caviardée sur laquelle un film adhésif, au moins partiellement transparent, pour impression laser ou jet d'encre est collé. Le film adhésif est au moins partiellement détachable du document. L'inscription confidentielle est imprimée avec une imprimante laser ou jet d'encre sur la surface du film adhésif. Il devient lisible par séparation du film adhésif et du document au moins dans la zone de l'inscription confidentielle. La séparation causes des modifications permanentes du document.

Dans la zone caviardée du document confidentiel connue de AU-B-4 442 297 se trouve une zone antiadhésive.

Suivant quelques réalisations du document confidentiel connue de AU-B-442 297 le document comporte une languette prédécoupée dans son épaisseur en prenant soin de laisser des attaches formant scellés reliant la languette au reste du document. Les personnes habilitées prennent connaissance de l'inscription confidentielle en détachant la languette prédécoupée en brisant les attaches.

Dans la document confidentiel connue de AU-B-442 297 on peut recoller le verso de la languette sur le film transparent adhésif.

L'objet de la présente invention est de présenter un document simple à la facon de document connue de AU-B-4 442 297, fiable quant à la confidentialité.

La présente invention a ainsi pour objet un document telque défini dans la revendication 1.

Suivant l'invention, le film adhésif déborde la zone antiadhésive et y est collé sur le support papier de sorte que lorsque l'on désolidarise le film du support, le film ne se déchire pas tandis que le support papier est défibré. On parvient à cette caractéristique en enduisant soit le film plastique, soit le support papier, soit les deux surfaces d'un adhésif permanent dont la résistance à l'arrachement est supérieure à celle de la résistance à l'arrachement des fibres qui constituent la trame du support papier, et en choisissant un film plus résistant à l'arrachement que le support papier. L'homme de l'art saura choisir tant l'adhésif qui doit être suffisamment puissant que le film qui doit être suffisamment épais. Ce qui est inattendu et hors de portée de l'homme de l'art est l'application du défibrage de la trame du papier support comme preuve que l'on a tenté de désolidariser le film de son support papier et que l'inscription confidentielle a pu être lue. Le destinataire s'apercevra d'une lecture indiscrète du texte confidentiel puisque pour le faire, on devra soulever le film et défibrer le support papier, ce qui laissera des traces visibles même si l'on essaiyait de recoller le papier. Par conséquent, cette dernière caractéristique de l'invention dissuadera tout tiers non autorisé à essayer de prendre connaissance de l'inscription confidentielle rendant ainsi la confidentialité plus fiable.

Suivant l'invention, on a prédécoupé au moins.un onglet, par exemple de la forme et la taille de la dernière phalange du pouce, débordant la zone antiadhésive, dont une partie est recouverte par le film adhésif tandis que l'autre partie le déborde et présente des attaches dans la prédécoupe. Ce perfectionnement permet de faciliter le détachement du film de son support papier. En enfonçant avec le pouce dans le sens recto-verso la partie de l'onglet débordant le film adhésif, on rompt les attaches et on amorce la détachement du film de son support papier en amorçant aussi, le cas échéant, son défibrage. En prenant entre le pouce et l'index cette partie de l'onglet et en poursuivant le décollement du film de son support, la partie de l'onglet collée à l'adhésif y reste puisque l'onglet est prédécoupé sur tout son pourtour et on révèle l'inscription confidentielle à l'aplomb de la zone caviardée sur le film, et, le cas échéant, on défibre le support papier à l'extérieur de la zone antiadhésive.

Suivant l'invention, le texte confidentiel est imprimé par une imprimante laser ou jet d'encre sur le film.. Le carviardage doit être suffisant pour rendre impossible la lecture du texte confidentiel imprimé par laser ou jet d'encre sans désolidarisant le film du support papier. Sitôt que l'on a désolidarisé le film du support papier, il est possible de lire le texte confidentiel sur le film, mais il est conseillé de poser à plat le film sur une surface unie dont la couleur fait contraste avec l'inscription confidentielle du film adhésif.

Le nouveau document de l'invention permet la mise sous pli traditionnelle. Il ne comporte aucune surépaisseur si ce n'est celle du film adhésif pour impression laser ou jet d'encre que l'homme de l'art sait fabriquer très fin, de quelques dizaines de microns, et il est bien adapté aux méthodes modernes d'impression rapide, à l'imprimante laser ou jet d'encre. La confidentialité peut être poussée à l'extrême puisque celui qui manipule l'imprimante peut ignorer les informations confidentielles, par exemple les codes, qu'elle imprime.

La complexité même de l'art antérieur, et sa non adaptation aux techniques modernes d'impression prouvent que la présente invention n'est pas évidente pour l'homme de l'art.

Suivant une réalisation du document confidentiel de l'invention, la zone caviardée du document comporte également une trame de petits points. Selon l'invention, on entend par point toute inscription de petite taille car la forme circulaire habituelle des points n'est pas une caractéristique de l'invention. La présence des petits points a uniquement pour objet d'entraver encore plus la lecture des inscriptions faites par imprimante laser ou jet d'encre.

Suivant une réalisation du document confidentiel de l'invention qui permet d'obtenir un document plus plat et d'aspect plus esthétique, la zone antiadhésive n'a aucune épaisseur appréciable. On parvient notamment à ce résultat en déposant le produit antiadhésif, connu de l'homme de l'art, lors de l'impression du caviardage.

Selon une autre réalisation du document confidentiel de l'invention, on utilise un film adhésif polyester mat pour impression laser ou jet d'encre qui est bien connu par l'homme de l'art.

Suivant une autre réalisation de l'invention, l'inscription confidentielle est imprimée en inversion.

Suivant une autre caractéristique du document confidentiel de l'invention, on a supprimé l'adhésivité du film sur la surface qui correspond à la zone caviardée en appliquant sur le film une substance antiadhésive avant d'y appliquer l'adhésif. Cette caractéristique de l'invention peut être utile pour empêcher le destinataire autorisé à lire l'inscription confidentielle, de coller le fim sur n'importe quel support. Par exemple, l'utilisateur d'une carte bancaire peut avoir la mauvaise idée d'y coller le film pour avoir présent à l'esprit son code toutes les fois où il utilisera sa carte. Outre que cette pratique est contraire aux recommandations des banques qui préconisent que les codes soient retenus par coeur et inscrits nulle part, le film peut se détacher dans les appareils ayant à manipuler la carte, notamment les distributeurs de billets, ce qui peut en provoquer la panne.

Suivant une autre caractéristique du document confidentiel de l'invention, la substance antiadhésive intercalée entre le film et l'adhésif du film adhésif est une silicone.

On sait en effet que le caviardage est une entrave à la lecture d'une inscription, qu'une trame à petits points dont la forme n'est pas caractéristique de l'invention est une entrave supplémentaire.

On peut par ailleurs utiliser la possibilité offerte par les imprimantes laser et jet d'encre de n'imprimer les signes et caractères du texte confidentiel qu'à un certain pourcentage de couverture. Lorsque la couverture est à 100%, toute la surface des signes et caractères est couverte de toner ou d'encre, et ceux-ci apparaissent très nettement au risque de pouvoir être lus nonobstant le caviardage et même la trame à petits points. Au fur et à mesure que la couverture des signes et caractères diminue, c'est-à-dire que la surface enduite de toner ou d'encre diminue, ceux-ci deviennent moins apparents et il devient de plus en plus difficile de les lire ou de les deviner dans le caviardage et la trame à petits points. Il est bien évident que le pourcentage de couverture pour garantir l'impossibilité de discerner signes et caractères confidentiels dépend de la qualité à la fois du caviardage et de la trame à petits points. C'est pourquoi, la caractéristique de l'invention est ici simplement que la couverture des signes et caractères n'est réalisée qu'à un pourcentage inférieur à 100%, préferablement qu'à 30%.

La présente invention n'est nullement limitée au présent exemple et aux explications qui l'ont précédé et elle concerne également toutes les réalisations évidentes pour l'homme de l'art qui découlent de l'esprit de l'invention. A titre d'autres exemples, on peut ainsi communiquer, outre les codes de carte de crédit, le code confidentiel d'accès au Minitel, le code d'une carte Télécom, un code d'accès à un immeuble, des textes et rapports plus importants classés secrets car rien n'empêche d'augmenter la taille de la zone confidentielle qui contient le caviardage et le film laser. La zone pourrait même occuper toute la surface du document de format A4, moins une bordure d'environ 1 cm de tous côtés.

De même, la présente invention n'est pas limitée à des documents de format A4 qui n'est nullement caractéristique de l'invention, ni à une impression à plat. On pourrait tout aussi bien utiliser tout autre mode d'impression, notamment en continu.

## Revendications

1. Document comportant une inscription confidentielle qui ne doit être lue que par les personnes habilitées à la lire et comportant une zone caviardée dans laquelle se trouve une zone antiadhésive sur laquelle on dispose un film adhésif, au moins partiellement transparent, pour impression laser ou jet d'encre et au verso de laquelle on découpe à l'avance, dans l'épaisseur du document mais sans entamer le film, une languette en prenant soin de laisser des attaches formant scellés reliant la languette au reste du document, l'inscription confidentielle étant imprimée au laser ou au jet d'encre **caractérisé en ce que** le film adhésif déborde la zone antiadhésive et y est collé sur le support papier de sorte que lorsque l'on désolidarise le film du support, le film ne se déchire pas tandis que le support papier est défibré, et **en ce qu'**on a prédécoupé ladite languette en forme d' onglet, débordant la zone antiadhésive, dont une partie est recouverte par le film tandis que l'autre partie déborde le film et présente des attaches dans la prédécoupe.

2. Document confidentiel suivant la revendication 1 **caractérisé en ce que** la zone caviardée comporte également une trame de fond formée de petits points.

3. Document confidentiel suivant l'une quelconque des revendications 1 ou 2 **caractérisé en ce que** le zone antiadhésive n'a aucune épaisseur appréciable.

4. Document confidentiel suivant l'une quelconque des revendications 1, 2 ou 3 **caractérisé en ce que** le film adhésif est un film polyester mat pour impression laser ou jet d'encre.

5. Document confidentiel suivant l'une quelconque des revendications 1, 2, 3 ou 4 **caractérisé en ce que** l'inscription confidentielle est imprimée en inversion.

6. Document confidentiel suivant l'une quelconque des revendications 1, 2, 3, 4 ou 5 **caractérisé en ce que** l'on a supprimé l'adhésivité du film sur la surface qui correspond à la zone caviardée en appliquant sur le film une substance antiadhésive avant d'y appliquer l'adhésif.

7. Document confidentiel suivant la revendication 6 **caractérisé en ce que** la substance antiadhésive intercalée entre le film et l'adhésif du film adhésif est une silicone.

## Claims

1. The document comprising a confidential message which may only be read by persons entitled to do so and comprising a blocked-out or suppressed sector in which is located an anti-adhesive area on which an adhesive film is applied, at least partially transparent, for laser or ink-jet printing, and on the reverse of which there is cut off beforehand, in the thickness of the document but without opening up or damaging the film, a tongue, while taking care to leave attachments which form seals connecting the tongue to the remainder of the document, the confidential message being printed by laser or ink-jet,
**characterised in that**
the adhesive film extends over the edges of the anti-adhesive area, and is adhesively bonded at that point to the paper support in such a way that, when the support film is dissolved, the film does not become detached until the support paper is ground up, and **in that** said tongue is cut out beforehand in the shape of a mitre, extending beyond the edges of the anti-adhesive area, a part of which is covered by the film while the other part extends beyond the film and exhibits attachments in the preliminary cutting detachment area.

2. The confidential document according to Claim 1, **characterised in that** the blocked-out or suppressed sector likewise comprises a base frame formed from small points.

3. The confidential document according to one of Claims 1 or 2, **characterised in that** the anti-adhesive area does not have any appreciable thickness.

4. The confidential document according to one of Claims 1, 2 or 3, **characterised in that** the adhesive film is a matt polyester film for laser or ink-jet printing.

5. The confidential document according to one of Claims 1, 2, 3 or 4, **characterised in that** the confidential inscription is printed in an inverse fashion.

6. The confidential document according to one of Claims 1, 2, 3, 4 or 5, **characterised in that** the adhesive effect of the film has been suppressed on the surface which corresponds to the blocked-out or suppressed sector by applying an anti-adhesive substance onto the film before applying the adhesive.

7. The confidential document according to Claim 6, **characterised in that** the anti-adhesive substance interfoliated between the film and the adhesive of the film is a silicone.

## Patentansprüche

1. Dokument, umfassend eine vertrauliche Eintragung, die nur von Personen, die befugt sind, diese zu lesen, gelesen werden darf, und umfassend eine überdruckte Zone, in der sich eine Antihaftzone befindet, auf der eine Haftfolie, die zumindest teilweise transparent ist, für Laser- oder Tintenstrahldruck angeordnet ist, und auf deren Rückseite vorher in der Dicke des Dokuments, aber ohne die Folie anzugreifen, eine Zunge ausgeschnitten wird, indem darauf geachtet wird, dass eingegossene Befestigungen, die die Zunge mit dem restlichen Dokument verbinden, frei gelassen werden, wobei die vertrauliche Eintragung mit Laser oder Tintenstrahl gedruckt wird,
**dadurch gekennzeichnet, dass**
die Haftfolie über die Antihaftzone hinausragt und hier auf den Papierträger geklebt ist, so dass, wenn die Trägerfolie gelöst wird, die Folie nicht zerreißt, während der Papierträger zerfasert wird, und dass die Zunge in Form einer Gehrung vorausgeschnitten ist, die über die Antihaftzone hinausragt, von der ein Teil mit der Folie bedeckt ist, während der andere Teil über die Folie hinausragt und Befestigungen in dem Vorausschnitt aufweist.

2. Vertrauliches Dokument nach Anspruch 1, **dadurch gekennzeichnet, dass** die überdruckte Zone auch einen aus kleinen Punkten gebildeten Hintergrundraster umfasst.

3. Vertrauliches Dokument nach einem der Ansprüche 1 oder 2, **dadurch gekennzeichnet, dass** die Antihaftzone keine nennenswerte Dicke aufweist.

4. Vertrauliches Dokument nach einem der Ansprüche 1, 2 oder 3, **dadurch gekennzeichnet, dass** die Haftfolie eine matte Polyesterfolie für Laser- oder Tintenstrahldruck ist.

5. Vertrauliches Dokument nach einem der Ansprüche 1, 2, 3 oder 4, **dadurch gekennzeichnet, dass** die vertrauliche Eintragung in Inversion gedruckt wird.

6. Vertrauliches Dokument nach einem der Ansprüche 1, 2, 3, 4 oder 5, **dadurch gekennzeichnet, dass** die Haftung der Folie auf der Oberfläche, die der überdruckten Zone entspricht, weggelassen wurde, indem auf die Folie eine Antihaftsubstanz aufgebracht wurde, bevor auf sie das Haftmittel aufgetragen wurde.

7. Vertrauliches Dokument nach Anspruch 6, **dadurch gekennzeichnet, dass** die Antihaftsubstanz zwischen der Folie und dem Haftmittel ein Silicon ist.
